# EUROPÄISCHE PATENTANMELDUNG

(11) **EP 1 251 205 A2**
(43) Veröffentlichungstag der Anmeldung: **23.10.2002**
(21) Anmeldenummer: 02450057.1
(22) Anmeldetag: 13.03.2002
(51) Int. Cl.: E01B 27/04

(54) **Abstreifvorrichtung zum Abstreifen von Schotter eines Gleises**

(30) Priorität: 17.04.2001 AT 2982001 U
(71) Anmelder: Franz Plasser Bahnbaumaschinen- Industriegesellschaft m.b.H., 1010 Wien (AT)
(72) Erfinder: Theurer, Josef, 1010 Wien (AT); Peitl, Friedrich, 4020 Linz (AT)

(57) **Zusammenfassung**

Eine Abstreifvorrichtung (1) zum Abstreifen von auf Schwellen (16) eines Gleises liegendem Schotter weist eine Vielzahl von elastischen Kehrelementen (3) auf, die in einer quer zur Gleislängsrichtung verlaufenden Kehrebene nebeneinander angeordnet und mit ihren oberen Enden (4) auf einem höhenverstellbaren, mit einem Maschinenrahmen (10) einer Maschine (11) verbundenen Kehrelementträger (5) befestigt sind. Zur Auflage der Abstreifvorrichtung (1) auf Schienen (6) des Gleises (7) sind mit dem Kehrelementträger (5) verbundene Abstützrollen (8) vorgesehen.

## Beschreibung

Die Erfindung betrifft eine Abstreifvorrichtung zum Abstreifen von auf Schwellen eines Gleises liegendem Schotter durch elastische Kehrelemente.

Derartige Abstreifvorrichtungen sind vielfach, z.B. auch durch GB 2 241 271, in Verbindung mit Schotterpflügen als zylindrische Kehrbürsten bekannt, die unter Rotation um eine in Schwellenlängsrichtung verlaufende Bürstenwelle auf den Schwellen liegenden Schotter abkehren. Derartige Kehrbürsten eignen sich besonders zur Bewegung größerer Schottermengen in Verbindung mit einer optimalen Profilierung der Schotterbettung.

Durch GB 2 205 882 ist es auch bekannt, am freien Ende eines Flankenpfluges eine kleine rotierbare Kehrbürste anzuordnen, um damit auch das untere Ende einer Schotterbettflanke zu optimieren.

Die Aufgabe der vorliegenden Erfindung liegt nun in der Schaffung einer Abstreifvorrichtung der gattungsgemäßen Art, mit der auch kleinere Schottermengen unter geringem konstruktivem Aufwand zuverlässig abkehrbar sind.

Erfindungsgemäß wird diese Aufgabe mit einer Abstreifvorrichtung der eingangs genannten Art gelöst, die durch eine Vielzahl von in einer Kehrebene nebeneinander angeordneten, mit ihren oberen Enden auf einem höhenverstellbaren und mit einem Maschinenrahmen einer Maschine verbundenen Kehrelementträger befestigten Kehrelementen und zwei zur Auflage auf Schienen des Gleises vorgesehenen, mit dem Kehrelementträger verbundenen Abstützrollen gekennzeichnet ist.

Mit einer derartigen relativ einfachen Vorrichtung ist unter Vermeidung einer konstruktiv aufwendigeren und den Verschleiß der Kehrelemente erhöhenden Rotation ein zuverlässiges Wegschieben von Schotter in ein angrenzendes Schwellenfach gewährleistet. Mit den Abstützrollen ist auch eine gleichbleibende Distanzierung der unteren Enden der Kehrelemente in bezug auf die Schwellenoberseite sichergestellt.

Weitere Vorteile und Ausbildungen der Erfindung ergeben sich aus den Unteransprüchen und der Zeichnung.

Im folgenden wird die Erfindung anhand eines in der Zeichnung dargestellten Ausführungsbeispieles näher beschrieben.

Es zeigen:
- Fig. 1: eine Ansicht einer Abstreifvorrichtung in Gleis- bzw. Maschinenlängsrichtung,
- Fig. 2: eine Ansicht der Abstreifvorrichtung normal zur Maschinenlängsrichtung, und
- Fig. 3: einen vergrößerten Querschnitt durch eine Gelenkverbindung gemäß der Schnittlinie BB in Fig 1.

Eine in den Fig. 1 und 2 dargestellte Abstreifvorrichtung 1 besteht aus einer Vielzahl von unter Bildung einer Kehrebene 2 nebeneinander angeordneten elastischen Kehrelementen 3. Diese sind zylinderförmig ausgebildet und mit ihren oberen Enden 4 jeweils an einem balkenförmigen Kehrelementträger 5 befestigt. Dieser ist zur Abstützung auf Schienen 6 eines Gleises 7 mit Abstützrollen 8 verbunden und durch zwei in Maschinenquerrichtung voneinander distanzierte Tragrahmen 9 gelenkig mit einem Maschinenrahmen 10 einer nicht näher dargestellten, gleisverfahrbaren Maschine 11 verbunden.

Die Abstützrollen 8 sind jeweils durch eine Verstelleinrichtung 12, die sich hier aus Vertikalführungen 13 und Schrauben 14 zusammensetzt, in vertikaler Richtung relativ zum Kehrelementträger 5 verstellbar. Damit ist die Distanz von unteren Enden 15 der Kehrelemente 3 in bezug auf eine Schwelle 16 des Gleises 7 wahlweise variierbar. Jede zylindrische Abstützrolle 8 ist um eine Achse 17 drehbar am Kehrelementträger 5 gelagert und weist eine Länge von mindestens 150, vorzugsweise 200 mm auf.

Jeder Tragrahmen 9 besteht aus einer zwei Schenkel 18 aufweisenden Parallelogrammanlenkung 19, die je durch zwei Gelenkverbindungen 20 mit dem Kehrelementträger 5 gelenkig verbunden ist. Die Höhenverstellung der um eine normal zur Maschinenlängsrichtung verlaufende Achse 21 verschwenkbar am Maschinenrahmen 10 gelagerten Tragrahmen 9 erfolgt durch Antriebe 22.

Beiden Tragrahmen 9 ist eine mit dem Maschinenrahmen 10 verbundene Zentriereinrichtung 23 zugeordnet. Diese besteht aus zwei bezüglich der Kehrebene 2 voneinander distanzierten, in vertikaler Richtung verlaufenden Zentrierbalken 24 mit einer vertikalen Zentrierebene 25. Zwischen den Zentrierbalken sind die beiden Tragrahmen 9 angeordnet, so daß auch in einer Querneigung des Gleises 7 ein seitliches Abgleiten der gelenkigen Abstreifvorrichtung 1 von den Schienen 6 zuverlässig ausgeschlossen wird.

Wie in Fig. 3 ersichtlich, besteht die Gelenkverbindung 20 aus einem Kugelgelenk 26, das eine allseitig wirksame Beweglichkeit zwischen Parallelogrammanlenkung 19 und dem Kehrelementträger 5 gewährleistet.

## Patentansprüche

1. Abstreifvorrichtung (1) zum Abstreifen von auf Schwellen (16) eines Gleises (7) liegendem Schotter durch elastische Kehrelemente (3), **gekennzeichnet durch** eine Vielzahl von in einer Kehrebene (2) nebeneinander angeordneten, mit ihren oberen Enden (4) auf einem höhenverstellbaren und mit einem Maschinenrahmen (10) einer Maschine (11) verbundenen Kehrelementträger (5) befestigten Kehrelementen (3) und zwei zur Auflage auf Schienen (6) des Gleises (7) vorgesehenen, mit dem Kehrelementträger (5) verbundenen Abstützrollen (8).

2. Abstreifvorrichtung nach Anspruch 1, **dadurch gekennzeichnet, daß** bezüglich einer Maschinenlängsrichtung wenigstens zwei unmittelbar hintereinander angeordnete Kehrebenen (2) vorgesehen sind, deren Kehrelemente (3) zueinander versetzt sind.

3. Abstreifvorrichtung nach Anspruch 1 oder 2, **dadurch gekennzeichnet, daß** die Abstützrollen (8) durch eine Verstelleinrichtung (12) relativ zum Kehrelementträger (5) höhenverstellbar sind.

4. Abstreifvorrichtung nach Anspruch 3, **dadurch gekennzeichnet, daß** die Abstützrolle (8) zylinderförmig mit einer Länge von wenigstens 150 mm ausgebildet ist.

5. Abstreifvorrichtung nach einem der Ansprüche 1 bis 4, **dadurch gekennzeichnet, daß** der Kehrelementträger (5) durch - bezüglich dessen Längsrichtung voneinander distanzierte - Gelenkverbindungen (20) gelenkig mit am Maschinenrahmen (10) befestigten, durch einen Antrieb (22) höhenverstellbaren Tragrahmen (9) verbunden ist.

6. Abstreifvorrichtung nach Anspruch 5, **dadurch gekennzeichnet, daß** der Tragrahmen (9) um eine normal zur Maschinenlängsrichtung verlaufende Achse (21) verschwenkbar am Maschinenrahmen (10) gelagert ist.

7. Abstreifvorrichtung nach Anspruch 5 oder 6, **dadurch gekennzeichnet, daß** jeder Tragrahmen (9) als zwei Schenkel (18) aufweisende Paralellogrammanlenkung (19) mit jeweils zwei Gelenkverbindungen (20) zur Fixierung des Kehrelementträgers (5) ausgebildet ist.

8. Abstreifvorrichtung nach einem der Ansprüche 1 bis 7, **dadurch gekennzeichnet, daß** dem Tragrahmen (9) eine mit dem Maschinenrahmen (10) verbundene Zentriereinrichtung (23) zur Führung des Tragrahmens (9) in vertikaler Richtung zugeordnet ist.

9. Abstreifvorrichtung nach Anspruch 8, **dadurch gekennzeichnet, daß** die Zentriereinrichtung (23) aus zwei bezüglich der Kehrebene (2) voneinander distanzierten, in vertikaler Richtung verlaufenden Zentrierbalken (24) mit einer vertikalen Zentrierebene (25) zusammengesetzt ist, zwischen denen die Tragrahmen (9) positioniert sind.
